# EUROPÄISCHE PATENTSCHRIFT

(11) **EP 1 351 802 B1**
(45) Veröffentlichungstag und Bekanntmachung des Hinweises auf die Patenterteilung: **21.06.2006**
(21) Anmeldenummer: 01273301.0
(22) Anmeldetag: 22.12.2001
(51) Int. Cl.: B25H 3/00

(54) **AUFBEWAHRUNGSVORRICHTUNG MIT EINEM ODER MEHREREN WERKZEUGEN**
STORAGE DEVICE WITH ONE OR MORE TOOLS
DISPOSITIF DE RANGEMENT AVEC UN OU PLUSIEURS OUTILS

(30) Priorität: 19.01.2001 DE 10102251; 16.11.2001 DE 10156459
(43) Veröffentlichungstag der Anmeldung: 15.10.2003
(73) Patentinhaber: WERA WERK HERMANN WERNER GmbH & Co. KG, D-42349 Wuppertal (DE)
(72) Erfinder: AMTENBRINK, Klaus, 42287 Wuppertal (DE)
(74) Vertreter: Grundmann, Dirk
(86) Internationale Anmeldenummer: PCT/EP2001/015300
(87) Internationale Veröffentlichungsnummer: WO 2002/057055

(56) Entgegenhaltungen:
- DE-U- 20 106 966
- DE-U- 29 719 309
- DE-U- 29 902 062
- US-A- 5 918 741

## Beschreibung

Die Erfindung betrifft eine Aufbewahrungsvorrichtung mit einem oder mehreren Werkzeugen, insbesondere mit einem Schraubwerkzeug, wie Schraubendreher oder Futter mit auswechselbaren Schraubendrehereinsätzen, mit einem Bodenteil und einem daran angelenkten, aufschwenkbaren Deckelteil, wobei eine Halterung zur in der Erstreckungsebene des Bodenteiles lagefixierten Aufnahme des Werkzeuges vorgesehen ist, und wobei das Deckelteil ein der Umrisskontur des Werkzeuges ähnliches Fenster aufweist, dessen Randkantenabstand so gewählt ist, dass das Werkzeug nicht durch das Fenster des geschlossenen Deckelteiles entnehmbar ist.

Eine derartige Aufbewahrungsvorrichtung ist aus der DE 297 19 309 U1 vorbekannt.

Dort liegt das Werkzeug unterhalb eines Fensters, dessen Randkante der Umrisskontur des Werkzeuges folgt. Der Abstand zweier aufeinander zugerichteter Randkanten des Fensters ist so klein gehalten, dass das Werkzeug nicht durch das Fenster hindurchfallen kann, wenn man die Vorrichtung auf den Kopf stellt.

Der Erfindung liegt die Aufgabe zugrunde, die bekannte Aufbewahrungsvorrichtung gebrauchsvorteilhaft weiterzubilden. Gelöst wird die Aufgabe durch die in den Ansprüchen angegebene Erfindung.

Der Anspruch 1 sieht zunächst und im Wesentlichen vor, dass das von der Halterung aufgenommene Werkzeug bereichsweise durch das Fenster des geschlossenen Deckelteiles ragt, wobei die Randabschnitte an zumindest zwei Abschnitten des Werkzeuges berührend oder nahezu berührend anliegen. Zufolge dieser Ausgestaltung kann die Bauhöhe der Aufbewahrungsvorrichtung erheblich reduziert werden. Das darin liegende Werkzeug kann dicker sein und insbesondere einen größeren Durchmesser aufweisen, als die Bauhöhe der Aufbewahrungsvorrichtung. Einhergehend mit diesem Vorteil ergibt die berührende Anlage der Randkantenabschnitte an das Werkzeug und insbesondere an den Durchragungsabschnitt desselben eine weitgehend klapperfreie Halterung des Werkzeuges in der Aufbewahrungsvorrichtung. Bei einer bevorzugten berührenden Anlage ist auch die Klapperfreiheit optimiert. Ein weiterer Vorteil ist die Betastbarkeit des Durchragungsabschnittes des Werkzeuges. Dieser kann nahezu die gesamte axiale Länge des Werkzeuges umfassen, so dass dessen Außenkontur von außen nicht nur sichtbar, sondern auch ohne Durchgreifen des Fensters betastbar ist. Insofern bekommt die Aufbewahnuigsvorrichtung auch eine verkaufsfördernde Funktion. Der Kunde muss die Aufbewahrungsvorrichtung nicht öffnen, um ein darin befindliche Werkzeug betrachten und insbesondere betasten zu können. Gleichzeitig gewährleistet die Randanlage eine Unentnehmbarkeit des Werkzeuges aus der geschlossenen Aufnahmevorrichtung. In einer Weiterbildung der Erfindung ist vorgesehen, dass der gesamte Durchragungsabschnitt berührend bzw. nur mit geringem Abstand vom Randabschnitt gefasst ist. Bei dieser Variante folgt die Konturlinie des Fensterrandes der Konturlinie des Durchragungsabschnittes. Damit ist eine weitgehend spaltfreie Fassung des Werkzeuges erzielbar. Dies hat den Vorteil, dass weder Kleinteile durch das Fenster in die geschlossene Aufbewahrungsvorrichtung hineinfallen können noch Kleinteile daraus herausfallen können. Das Werkzeug verschließt dann das Fenster.

Insbesondere für die Verwendung der Aufbewahrungsvorrichtung auf Baustellen ist dies vorteilhaft, da bei einliegendem Werkzeug und geschlossener Aufbewahrungsvorrichtung keine Schmutzpartikel wie Späne oder dergleichen eintreten können. Das der Aubewahrungswrrichtung entnommene Werkzeug kann auch auf das Fenster des geschlossenen Deckelteiles gelegt werden. Es ragt dann bereichsweise durch das Fenster in das Innere der Aufbewahrungsvorrichtung herein. Das Fenster ermöglicht ein Ablegen des Werkzeuges, ohne dass dieses wegrollt. Auch jetzt kann das Fenster vom Werkzeug verschlossen sein. Diese Wegrollsicherung hat sogar eine Fmktion, wenn die Aufbewahrungsvorrichtung nicht auf einer Horizontalfläche aufgelegt wird. Das Werkzeug rollt auch nicht weg, wenn die Aufbewahrungsvorrichtung auf einer Schrägen liegt. In einer Weiterbildung der Erfindung ist vorgesehen, dass die Halterung eine Wanne ist. Alternativ dazu kann die Halterung auch aus mit Abstand zueinander vom Boden ausgehenden Stegen ausgebildet werden. Ist die Halterung als Wanne gestaltet, so kann der Deckel auf dem Wannenrand aufliegen bzw. nur eine Spaltabstandsstellung zum Wannenrand besitzen. Dies hat den Vorteil, dass selbst bei aus der Vorrichtung entferntem Werkzeug und geschlossenem Deckelteil keine Kleinteile in die Aufbewahrungsvorrichtung hinein- bzw. aus der Aufbewahrungsvorrichtung herausfallen können. In einer Weiterbildung der Erfindung ist vorgesehen, dass die Wanne im Deckel einer dem Bodenteil zugeordneten Kammer sitzt. Unterhalb des Werkzeuges befindet sich bei dieser Variante eine Aufbewahrungskammer, die nur geöffnet werden kann, wenn auch Deckelteil geöffnet ist. Diese Kammer dient zur Aufnahme von Kleinteilen. Das Öffnen der Kammer bewirkt gleichzeitig ein Anheben des in der Wanne des Kammerdeckels einliegenden Werkzeuges. Dadurch ist das Werkzeug auch bequemer der Wanne entnehmbar. Zugleich ist der Kammerdeckel durch die Masse des in der Wanne liegenden Werkzeuges belastet, so dass sie sich selbsttätig schließen kann, wenn das Werkzeug in der Wanne liegt. Das Deckelteil ist bevorzugt in Öffnungsrichtung federbeaufschlagt. Dies hat zur Folge, dass der Deckel nur mittels eines Verschlusses in der Geschlossenstellung haltbar ist. Wird der Verschluss geöffnet, so springt der Deckel selbsttätig in die Öffnungsstellung. In einer Weiterbildung der Erfindung ist vorgesehen, dass dem Bodenteil eine Vielzahl von aufschwenkbaren Balken zugeordnet ist. Jeder dieser Balken besitzt eine Vielzahl von Einstecköffnungen für Schraubendrehereinsätze. Die einzelnen Balken, die parallel zueinanderliegen, können mit einer Koppelstange bewegungsgekoppelt sein. Wird der Deckel geschlossen, so wird die Koppelstange verlagert und die Balken schwenken von einer Entnahmestellung in eine Verwahrstellung. Hierzu kann das Deckelteil eine hakenartige Steuerkurve ausbilden, die mit einem Steuerzapfen der Koppelstange zusammenwirkt. Wenn auf dem Fenster des Deckelteils ein Werkzeug abgelegt ist, kann sich das Deckelteil auch dann nicht öffnen, wenn der Verschluss geöffnet ist. Das Gewicht des Werkzeuges ist größer, als die Federkraft, die den Deckel in die Öffnungsstellung beaufschlagt. Die Erfindung betrifft darüber hinaus solche Aufbewahrungsvorrichtungen, bei denen das Werkstück in dem Fenster im Klemmsitz gehalten ist. Bei dieser Variante liegen Bereiche des Fensters nicht nur in berührender Anlage an einem Abschnitt des Werkzeuges, also insbesondere an einem Abschnitt eines Griffs, sondern das Werkzeug, also insbesondere der Griff wird im Fenster gehalten. Die Halterung erfolgt mittels eines Klemmsitzes. Wird das Deckelteil geöffnet, so bleibt das Werkzeug in dem ihm zugeordneten Fenster und schwenkt mit auf. Neben dem Werkzeug können im Deckelteil auch andere ergänzende Werkzeuge oder Zubehörteile für das Werkzeug angeordnet sein. Auch diese Gegenstände werden im Deckelteil im Klemmsitz gehalten. Dies hat zur Folge, dass bei einem Aufklappen des Deckels die Gegenstände, die in der Aufbewahrungsvorrichtung liegen in den ihnen zugeordneten Fächern verbleiben. Die Gegenstände können dann aus den Fächern des Deckelteils bzw. den Fächern des Bodenteiles herausgenommen werden. Zur Verwirklichung des Klemmsitzes besitzt der Bereich des Deckelteiles bzw. Bodenteiles, dem das Fenster zugeordnet ist eine vergrößerte Materialstärke. Die Wandung des Fensters kann von einem elastischen, nachgiebigen Material gefertigt sein. Es kann sich hierbei insbesondere um weichen Kunststoff handeln. Diese Fensterlaibung besitzt eine Kontur, die der Kontur des Werkzeuges, also insbesondere des Griffes entspricht, so dass dieser im Klemmsitz das Fenster verschließende Griff die Fensteröffnung vollständig verschließt. Die Konturfläche der Laibung kann zur Verwirklichung des Klemmsitzes hinterschnitten sein. Insbesondere kann diese Laibung eine hohle Kontur aufweisen. Die Weichkunststoff-Laibung kann von einer Weichkunststoff-Auskleidung des Deckelteiles gebildet sein. Diese Auskleidung kann weitere Fächer ausbilden, in denen die oben erwähnten ergänzenden Werkzeuge ebenfalls im Klemmsitz einliegen. Auch das Bodenteil kann eine Weichkunststoff-Auskleidung besitzen. Eines der Werkzeuge kann ein Schraubendrehergriff sein. Dieser ragt mit einem Durchragungsabschnitt durch das Fenster nach außen hindurch. Ein anderes Werkzeug kann der Kopf einer Zange sein. Der Halteaussparung für dieses Werkzeug kann ebenfalls ein Fenster zugeordnet sein, so dass man von außen bei geschlossenem Deckel erkennen kann, ob die zugehörige Halteaussparung mit dem Zangenkopf bestückt ist. Der Boden der dem Zangenkopf zugeordneten Halteaussparung besitzt dabei ein der Kontur des Zangenkopfes im Wesentlichen folgendes Sichtfenster. Das Sichtfenster weist bevorzugt auf das Gewerbe der Zange. Durch Druck von außen auf das Gewerbe der Zange bzw. des Zangenkopfes kann letzterer aus der Halteaussparung herausgedrückt werden. Die Weichkunststoff-Auskleidung kann in einer Metallschale eingebracht sein, die den Deckel ausbildet. Die Weichkunststoff-Auskleidung kann dabei sogar von außen großflächig sichtbar sein. Die Öffnung der Schale ist dann größer, als das Fenster. Boden- (4) und Deckelteil (3) sind mittels eines Verschlusses (17) miteinander verriegelbar.

Ausführungsbeispiele der Erfindung werden nachfolgend anhand beigefügter Zeichnungen erläutert. Es zeigen:
- Fig. 1: ein erstes Ausführungsbeispiel der Erfindung in einer Draufsicht bei geschlossenem Deckelteil,
- Fig. 2: eine Darstellung gemäß Fig. 1 bei geöffnetem Deckelteil,
- Fig. 3: einen Schnitt gemäß der Linie III-III in Fig. 1,
- Fig. 4: einen Schnitt gemäß der Linie IV-IV in Fig. 3 in der Geschlossenstellung,
- Fig. 5: die Schnittdarstellung gemäß Fig. 4 in der Offenstellung,
- Fig. 6: einen Schnitt gemäß der Linie VI-VI in Fig. 2,
- Fig. 7: ein zweites Ausführungsbeispiel der Erfindung in einer Darstellung gemäß Fig. 1,
- Fig. 8: das zweite Ausführungsbeispiel der Erfindung in einer Darstellung gemäß Fig. 2,
- Fig. 9: das zweite Ausführungsbeispiel der Erfindung in einer Darstellung gemäß Fig. 6,
- Fig. 10: die perspektivische Ansicht eines weiteren Ausführungsbeipieles der Erfindung,
- Fig. 11: eine Frontansicht auf das Ausführungsbeispiel gemäß Fig. 11,
- Fig. 12: eine Draufsicht auf das Ausführungsbeispiel gemäß Fig. 10,
- Fig. 13: einen Schnitt gemäß der Linie XIII-XIII in Fig. 11,
- Fig. 14: einen Schnitt der Linie XIV-XIV in Fig. 11,
- Fig. 15: eine Seitenansicht des Ausführungsbeispiels gemäß Fig. 10,
- Fig. 16: eine weitere Seitenansicht des Ausführungsbeispiels gemäß Fig. 10,
- Fig. 17: einen Schnitt gemäß der Linie XVII-XVII in Fig. 15,
- Fig. 18: einen Schnitt gemäß der Linie XVIII-XVIII in Fig. 16,
- Fig. 19: einen Schnitt gemäß der Linie XIX-XIX in Figur 16,
- Fig. 20: eine Draufsicht gemäß Figur 12, jedoch mit strichpunktiert angedeutetem Umrisskonturverlauf der Schale bzw. deren Öffnung und der in der Aufbewahrungsvorrichtung einliegenden Werkzeuge,
- Fig. 21: einen Schnitt gemäß der Linie XXI-XXI in Figur 20,
- Fig. 22: eine Darstellung des Ausführungsbeispieles gemäß Figur 10 in der geöffneten Stellung und
- Fig. 23: eine Darstellung gemäß Figur 22 im unbestückten Zustand.

Die in den Figuren 1 bis 6 dargestellte Aufbewahrungsvorrichtung dient zur Aufnahme eines Futters 2, welches mit einem Mehrkantabschnitt 23 beispielsweise in das Futter eines Elektroschraubers einsteckbar ist.

Das in den Figuren 7 bis 9 dargestellte Ausführungsbeispiel dient zu Aufnahme eines Schraubendrehergriffes 1, welcher eine Einstecköffnung 21, beispielsweise in Form eines Futters aufweist, in welche entweder ein Schraubendrehereinsatz 3 oder ein Futter 2 mit seinem Mehrkantabschnitt 23 einsteckbar ist.

Die erfindungsgemäße Aufbewahrungsvorrichtung, wie sie in den Figuren 1 bis 9 dargestellt ist, besitzt ein Bodenteil 4, welches ein Kunststoffspritzgussteil ist. Dem Bodenteil 4 ist ein ebenfalls spritzgegossenes Deckelteil 5 zugeordnet, mit welchem das Bodenteil 4 verschließbar ist. Hierzu wird das Deckelteil 5 um eine Schwenkachse 20 geschwenkt. Mittels der in den Figuren 2 bzw. dargestellten Feder 22 wird das Deckelteil 5 in die Öffnungsstellung (Figuren 5, 6 und 9) beaufschlagt. Wird das Deckelteil 5 in die Geschlossenstellung (Figuren 3 und 4) verlagert, so muss der als Schieber ausgebildete Verschluss 17 in die Verschlossenstellung gebracht werden. Hierzu überfängt ein Haken 18 des Verschlussschiebers 17 einen Vorsprung 19. Beim Schließen schnappt der Haken 18 über den Vorsprung 19.

Im Bodenteil 4 befindet sich eine Vielzahl von Balken 12, die parallel zueinander ausgerichtet sind. Die Balken 12 können um jeweils eine Schwenkachse aufgeschwenkt werden. Die Balkenschwenkachse verläuft parallel zur Schwenkachse 20 des Deckels 5. Die parallel zueinander angeordneten Balken 12 sind mittels einer Koppelstange 15 miteinander verbunden. Hierzu dienen Antriebszapfen 16, die seitlich von der Koppelstange 15 abragen und jeweils an einem Balken 12 angreifen. In den Balken befinden sich jeweils eine Vielzahl von Öffnungen, in die Schraubendrehereinsätze (Bits) eingesteckt werden können.

Das freie Ende der Koppelstange 15 besitzt einen Steuerzapfen 14. An diesem Steuerzapfen 14 greift eine spiralförmige Steuerkurve 13 an, die einem Hakenfortsatz des Deckelteiles 5 zugeordnet ist. Sie ist im Bereich der Schwenkachse 20 angeordnet und hat einen derartigen Verlauf, dass beim Schließen des Deckelteiles 5 die in eine aufrechtstehende Entnahmestellung (Fig. 5) gebrachten Balken 12 in eine schräge Verwahrstellung (Fig. 4) gebracht werden.

Das Deckelteil 5 besitzt eine fensterförmige Aussparung 8. Die Konturlinie der Randkante 8' des Fensters 8 folgt der Konturlinie des Griffes 1 bzw. des Futters 2. Der Abstand zweier sich gegenüberliegenden Randkanten 8' voneinander ist größer, als der Durchmesser des im Wesentlichen rotationssymmetrischen Schräubendrehergriffes 1 bzw. Futters 2 an der entsprechenden Stelle. Dies hat zur Folge, dass der Schraubendrehergriff 1 bzw. das Futter 2 entsprechend der Darstellung in Fig. 3 bereichsweise mit einem Durchragungsabschnitt 9 aus dem Fenster 8 herausragt. Der Durchmesser des Griffs kann deshalb bereichsweise größer sein, als die Bauhöhe der Aufbewahrungsvorrichtung, das heißt der Abstand von Deckelplatte zur Bodenplatte. Die Länge des Fensters 8 entspricht der Länge des darin einliegenden Gegenstandes, so dass dessen Stirnflächen vor den Schmalrändern des Fensters 8 liegen.

Bei dem in den Figuren 1 bis 6 dargestellten Ausführungsbeispiel ist die Halterung 6, in welche das Futter 2 liegt als Wanne gestaltet. Diese Wanne wird von einem Deckel 11 einer Kammer 10 ausgebildet. Der Kammerdeckel 11 kann mit in der Wanne 6 einliegendem Futter 2 geöffnet werden. Ist der Deckel 11 geschlossen und befindet sich das Deckelteil 5 in der in Fig. 3 dargestellten Geschlossenstellung, so ist erkennbar, dass die Randkante 8' des Fensters 8 in berührender Anlage an der Außenwandung des Durchragungsabschnittes 9 des Futters 2 anliegt. Zwischen dem Rand 8' des Fensters 8 und der Außenkontur des Werkzeuges 1, 2 befindet sich nahezu keinen Spalt. Wie aus Fig. 3 ersichtlich ist, befindet sich auch zwischen dem Deckel 11 und dem Deckelteil 5 nur ein geringfügiger Spalt, so dass selbst bei entnommenem Werkzeug 2 keine Fremdkörper in die Aufbewahrungavorrichtung hineindringen können bzw. keine darin befindlichen Teile durch das Fenster verlorengehen können.

Es wird als vorteilhaft angesehen, dass die Randkante 8' der Umrisskontur des in der Halterung 6 liegenden Werkzeuges 1, 2 folgt, da hierdurch weitestgehend sichergestellt ist, dass nur das zugehörige Werkzeug in die Halterung 6 eingelegt ist. Wird ein falsches Werkzeug in die Halterung 6 eingelegt, so ist dies daran erkennbar, dass sich entweder der Deckel 5 nicht schließen lässt oder die Randkante 8' nicht spaltfrei an der Umrisskontur des Werkzeuges 1, 2 anliegt.

Bei dem in den Fig. 7 bis 9 dargestellten Ausführungsbeispiel ist die Halterung nicht von einer Wanne ausgebildet, sondern wird von mehreren parallel zueinanderliegenden Stegen 7 gebildet. Diese Stege bilden der Umrisskontur des Griffes 1 folgende Aussparungen. Dies hat zur Folge, dass der Griff nach unten eine Mehrpunktanlage bekommt und von oben her in geschlossenem Zustand der Aufnahmevorrichtung durch den Rand 8' des Fensters 8 randgefasst ist.

Bei dem in den Figuren 7 bis 9 dargestellten Ausführungsbeispiel nimmt die Aufbewahrungsvorrichtung zusätzlich noch ein Futter 2 auf, in welches die Schraubendrehereinsätze 3 einsteckbar sind und welches wiederum mit seinem Mehrkantabschnitt 23 in das Futter 21 des Schraubendrehergriffs 1 einsteckbar ist. Das Futter 21 wird vom Deckel überfangen.

Bei dem in den Figuren 10 bis 22 dargestellten Ausführungsbeispiel handelt es sich um eine Aufnahmevorrichtung für einen Schraubendrehergriff, an dessen klingenseitigem Ende sich ein Futter befindet, in welches das dort mit der Fig. 2 bezeichnete Klingenverlängerungsstück, ebenfalls mit einem Futter ausgestattet, eingesteckt werden kann. Der Schraubendrehergriff 1 liegt in einem Fenster 8 ein. Die Laibung des Fensters 24 besitzt eine der Kontur des Griffes 1 folgende Flächenkontur. Die Laibung 24 bildet insbesondere eine Hohlkehle aus. In den beiden von zwei sich gegenüberliegenden Hohlkehlen ausgebildeten Hinterschneidungen liegen zwei sich etwa gegenüberliegende Abschnitte 1' des Griffes 1 klemmend ein. Neben dem Fenster 8, in welchem der Schraubendrehergriff 1 einliegt, befindet sich eine weitere Halteaussparung 26. In dieser Halteaussparung 26 liegt ein Zangenkopf 27 ein. Der Boden dieser Halteaussparung 26 besitzt ein Sichtfenster 32, dessen Umrisskontur grob der Umrisskontur des Zangenkopfes 27 entspricht. Der Zangenkopf besitzt keine Griffarme, sondern Kupplungsendabschnitte 35, auf welche der Griff 1 bzw. die Klingenverlängerung 2 aufgesteckt werden können, so dass sich Griffarme ausbilden. Sowohl die Halteaussparung 26 als auch das Fenster 8 werden von einer Weichkunststoff-Auskleidung 25 ausgebildet. Die Weichkunststoff-Auskleidung 25 kleidet eine Metallschale 33 aus. Die Metallschale 33 besitzt eine etwa T-förmige Öffnung, die vollständig mit der das Fenster 8 bzw. das Sichtfenster 32 ausbildenden Weichkunststoff-Auskleidung 25 ausgekleidet ist. In der Metallschale 33 befinden sich darüber hinaus eine Vielzahl von rasterförmig angeordneten Öffnungen, durch welche Abschnitte der Weichkunststoff-Auskleidung ragen, um so Noppen 34 auszubilden.

Sowohl das Deckelteil 5, als auch das Bodenteil 4 besitzen eine Weichkunststoff-Auskleidung 25, die eine Vielzahl von Fächern ausbildet, in denen einzelne Werkzeuge 1, 27, 31 und 28 einliegen. Bei den Werkzeugen handelt es sich um Messer 30 bzw. Feilen oder Raspeln 31, die ebenfalls dort im Klemmsitz gehalten sind. Ferner stekken in Aufnahmekammern 29 Nüsse 28 ein. Darüber hinaus ist in Parallelerstreckung zum Scharnier 20 ein Schwenkbalken 12 vorgesehen, der Aufnahmeöffnungen besitzt, zum Einstecken von Schraubendrehereinsätzen 3. Sämtliche Werkzeuge sind derart im Klemmsitz gehalten, dass die Aufnahmevorrichtung aufgeklappt werden kann, ohne dass die im Inneren des Deckelteiles angeordneten Werkzeuge aus ihren Halteaussparungen herausfallen.

Auch die im Bodenteil einliegenden Werkzeuge können dort im Klenunsitz gehalten sein, so dass auch ein auf den Kopf stellen der geöffneten Aufnahmevorrichtung nicht dazu führt, dass Werkzeuge herausfallen. Diese Herausfallsicherung ist aber grundsätzlich nur beim Deckelteil 5 erforderlich.

Das Herausnehmen des Zangenkopfes, dessen Breitseitenoberfläche mit der Oberfläche der Weichkunststoff-Auskleidung 25 fluchtet, wird durch das Sichtfenster 32 vereinfacht. Dort kann mittels eines Fingers ein Druck auf das Gewerbe des Zangenkopfes 27 ausgeübt werden, um ihn aus dem Klemmsitz seiner Halteaussparung 26 herauszudrücken.

## Patentansprüche

1. Aufbewahrungsvorrichtung mit einem oder mehreren Werkzeugen, insbesondere mit einem Schraubwerkzeug wie Schraubendreher (1) oder Futter (2) mit auswechselbaren Schraubendrehereinsätzen (3), mit einem Bodenteil (4) und einem daran angelenkten, aufschwenkbaren Deckelteil (5), wobei eine Halterung (6, 7, 24) zur in der Erstreckungsebene des Bodenteiles bzw. Deckelteiles (5) lagefixierten Aufnahme des Werkzeuges (1, 2) vorgesehen ist, und wobei das Deckelteil (5) ein der Umrisskontur des Werkzeuges (1, 2) ähnliches Fenster (8) aufweist, dessen Randkantenabstand so gewählt ist, dass das Werkzeug (1, 2) nicht durch das Fenster (8) des geschlossenen Deckelteiles (5) entnehmbar ist, **dadurch gekennzeichnet, dass** das von der Halterung (6, 7, 24) aufgenommene Werkzeug (1, 2) bereichsweise durch das Fenster (8) des geschlossenen Deckels (5) ragt, wobei die Randabschnitte des Fensters an zumindest zwei Stellen des Werkzeuges berührend oder nahezu berührend anliegen.

2. Aufbewahrungsvorrichtung nach Anspruch 1, **dadurch gekennzeichnet, dass** der gesamte Durchragungsabschnitt (9) berührend vom Randabschnitt (8') gefasst ist.

3. Aufbewahrungsvorrichtung nach einem der vorhergehenden Ansprüche, **dadurch gekennzeichnet, dass** die Halterung eine Wanne (6) ist.

4. Aufbewahrungsvorrichtung nach Anspruch 3, **dadurch gekennzeichnet, dass** das Deckelteil (5) auf dem Wannenrand (6') aufliegt bzw. nur spaltbeabstandet davon ist.

5. Aufbewahrungsvorrichtung nach Anspruch 3 oder 4, **dadurch gekennzeichnet, dass** die Wanne (6) im Deckel (11) einer dem Bodenteil angeordneten Kammer (10) sitzt.

6. Aufbewahrungsvorrichtung nach einem der vorhergehenden Ansprüche, **dadurch gekennzeichnet, dass** die Halterung eine Vielzahl von Stegen (7) ausbildet, die der Umrisskontur des Werkzeuges (1) folgende Aussparungen besitzen.

7. Aufbewahrungsvorrichtung nach einem der vorhergehenden Ansprüche, **dadurch gekennzeichnet, dass** das Deckelteil (5) in Öffnungsrichtung federbeaufschlagt ist.

8. Aufbewahrungsvorrichtung nach einem der vorhergehenden Ansprüche, **gekennzeichnet durch** mehrere, parallel zueinander dem Bodenteil (4) schwenkbar zugeordnete Balken (12) mit Einstecköffnungen für Schraubendrehereinsätze (3).

9. Aufbewahrungsvorrichtung nach Anspruch 8, **dadurch gekennzeichnet, dass** die untereinander bewegungsgekoppelten Balken (12) beim Schließen des Deckelteiles (5) von einer Entnahmestellung in eine Verwahrstellung schwenken.

10. Aufbewahrungsvorrichtung nach einem der vorhergehenden Ansprüche, **dadurch gekennzeichnet, dass** das Deckelteil (5) eine hakenartige Steuerkurve (13) ausbildet, die mit einem Steuerzapfen einer Koppelstange zusammenwirkt.

11. Aufbewahrungsvorrichtung nach einem der vorhergehenden Ansprüche, **dadurch gekennzeichnet, dass** das Werkzeug (1) im Klemmsitz in einer Halterung (24) des Deckelteiles (5) einliegt.

12. Aufbewahrungsvorrichtung nach Anspruch 11, **dadurch gekennzeichnet, dass** die deckelseitige Halterung eine elastisch nachgiebige, der Flächenkontur (1') des Werkzeuges (1) folgende Konturfläche (24) ausbildet mit zumindest zwei sich gegenüberliegenden Klemmabschnitten.

13. Aufbewahrungsvorrichtung nach Anspruch 12, **dadurch gekennzeichnet, dass** die Konturfläche (24) von einer weichkunststoffbewandeten Laibung des Fensters (8) gebildet ist.

14. Aufbewahrungsvorrichtung nach Anspruch 13, **dadurch gekennzeichnet, dass** die weichkunststoffbewandete Laibung von einer Weichkunststoff-Auskleidung (25) des Deckelteiles (5) gebildet ist.

15. Aufbewahrungsvorrichtung nach einem der vorhergehenden Ansprüche, **dadurch gekennzeichnet, dass** sowohl das Deckelteil (5) als auch das Bodenteil (4) eine Weichkunststoff-Auskleidung (25) besitzen, die eine Vielzahl von Halteaussparungen (26) aufweisen, in welcher Werkzeuge (27, 30, 31) im Klemmsitz gehaltert einliegen.

16. Aufbewahrungsvorrichtung nach Anspruch 15, **dadurch gekennzeichnet, dass** in einer dem Schraubwerkzeug (1) benachbarten Halteaussparung (26) der Kopf (27) einer Zange liegt.

17. Aufbewahrungsvorrichtung nach Anspruch 16, **dadurch gekennzeichnet, dass** der Boden der dem Zangenkopf (27) zugeordneten Halteaussparung (26) eine ein Sichtfenster (32) ausbildende Durchgriffsöffnung aufweist, durch die insbesondere das Gewerbe des Zangenkopfes sichtbar ist.

18. Aufbewahrungsvorrichtung nach einem der Ansprüche 14 bis 17, **dadurch gekennzeichnet, dass** sich die Weichkunststoff-Auskleidung (25) durch eine Öffnung der Metallschale (33) des Deckels (5) erstreckt und einen Abschnitt der Deckelaußenseite ausbildet, welchem das Fenster (8) und/oder die Durchgriffsöffnung (32) zugeordnet ist.

19. Aufbewahrungsvorrichtung nach einem der Ansprüche 14 bis 18, **gekennzeichnet durch** inselförmige Fortsätze (34) der Weichkunststoff-Auskleidung (25), die **durch** rasterförmig angeordnete Öffnungen der Metallschale (33) ragen.

## Claims

1. A storage device having one or more tools, in particular having a screwing tool such as a screwdriver (1) or chuck (2) with exchangeable screwdriver bits (3), having a base part (4) and a pivot-open lid part (5) articulated thereon, a mount (6, 7, 24) being provided for accommodating the tool (1, 2) in a fixed position in the plane in which the base part and/or lid part (5) extend/extends, and the lid part (5) having a window (8) which is similar to the outline contour of the tool (1, 2) and the peripheral-edge spacing of which is selected such that the tool (1, 2) cannot be removed through the window (8) of the closed lid part (5), **characterized in that** certain regions of the tool (1, 2) accommodated by the mount (6, 7, 24) project through the window (8) of the closed lid (5), the peripheral portions of the window being in contact, or in virtual contact, with at least two points on the tool.

2. A storage device according to Claim 1, **characterized in that** the entire projecting portion (9) is held by the peripheral portion (8') such that it is in contact therewith.

3. A storage device according to one of the preceding claims, **characterized in that** the mount is a tray (6).

4. A storage device according to Claim 3, **characterized in that** the lid part (5) rests on the tray periphery (6') or is spaced apart therefrom merely by a small gap.

5. A storage device according to Claim 3 or 4, **characterized in that** the tray (6) is seated in the lid (11) of a chamber (10) associated with the base part.

6. A storage device according to one of the preceding claims, **characterized in that** the mount forms a multiplicity of crosspieces (7) which have cutouts following the outline contour of the tool (1).

7. A storage device according to one of the preceding claims, **characterized in that** spring loading in the opening direction is applied to the lid part (5).

8. A storage device according to one of the preceding claims, **characterized by** a plurality of bars (12) which are associated in a pivotable manner with the base part (4), are parallel to one another, and have insertion openings for screwdriver bits (3).

9. A storage device according to Claim 8, **characterized in that** the bars (12), which are coupled to one another for movement purposes, pivot from a removal position into a storage position while the lid part (5) is being closed.

10. A storage device according to one of the preceding claims, **characterized in that** the lid part (5) forms a hoolc-like cam (13) which interacts with a drive pin of a connecting rod.

11. A storage device according to one of the preceding claims, **characterized in that** the tool (1) is located with a clamping fit in a mount (24) of the lid part (5).

12. A storage device according to Claim 11, **characterized in that** the mount on the lid forms an elastically compliant contour surface (24) which follows the surface contour (1') of the tool (1) and has at least two mutually opposite clamping portions.

13. A storage device according to claim 12, **characterized in that** the contour surface (24) is formed by a reveal of the window (8), which has walls made of soft plastics material.

14. A storage device according Claim 13, **characterized in that** the reveal, which has walls made of soft plastics material, is formed by a soft-plastics lining (25) of the lid part (5).

15. A storage device according to one of the preceding claims, **characterized in that** both the lid part (5) and the base part (4) have a soft-plastics lining (25), these linings having a multiplicity of retaining cutouts (26) in which tools (27, 30, 31) are located, held with a clamping fit.

16. A storage device according to Claim 15, **characterized in that** the head (27) of a pair of pliers is located in a retaining cutout (26) adjacent to the screwing tool (1).

17. A storage device according to Claim 16, **characterized in that** the base of the retaining cutout (26) associated with the pliers head (27) has a through-passage opening which forms a viewing window (32) and through which, in particular, the joint of the pliers head is visible.

18. A storage device according to one of Claims 14 to 17, **characterized in that** the soft-plastics lining (25) extends through an opening of the metal shell (33) of the lid (5) and forms a portion of the outside of the lid with which the window (8) and/or the through-passage opening (32) is associated.

19. A storage device according to one of Claims 14 to 18, **characterized by** island-like extensions (34) of the soft-plastics lining (25) which project through openings in the metal shell (33) arranged in a grid-like manner.

## Revendications

1. Dispositif de stockage avec un ou plusieurs outils, en particulier avec un outil de vissage tel qu'un tournevis (1) ou un mandrin (2) avec des embouts de tournevis amovibles (3), avec une partie de fond (4) et une partie de couvercle (5) pivotante articulée sur celle-ci, un support (6, 7, 24) étant prévu pour le logement de l'outil (1, 2), fixé en position dans le plan d'extension de la partie de fond (4) ou de la partie de couvercle (5) et la partie de couvercle (5) comportant une fenêtre (8) similaire au contour de la silhouette de l'outil (1, 2) dont la distance bord à bord est choisie de telle manière que l'outil (1, 2) ne puisse pas être enlevé à travers la fenêtre (8) de la partie de couvercle (5) fermée, **caractérisé en que** l'outil (1, 2) logé dans le support (6, 7, 24) fait saillie par endroits à travers la fenêtre (8) du couvercle (5) fermé, les tronçons de bord de la fenêtre reposant au contact ou presque au contact en au moins deux endroits de l'outil.

2. Dispositif de stockage selon la revendication 1, **caractérisé en ce que** tout le tronçon en saillie (9) est entouré, au contact, par le tronçon de bord (8').

3. Dispositif de stockage selon l'une des revendications précédentes, **caractérisé en ce que** le support est une cuvette (6).

4. Dispositif de stockage selon la revendication 3, **caractérisé en ce que** la partie de couvercle (5) est posée sur le bord de la cuvette (6') ou n'est éloignée de celui-ci que par une fente,

5. Dispositif de stockage selon la revendication 3 ou 4, **caractérisé en ce que** la cuvette (6) est posée dans le couvercle (11) d'un compartiment (10) disposé dans la partie de fond.

6. Dispositif de stockage selon l'une des revendications précédentes, **caractérisé en ce que** le support forme une pluralité de nervures (7) qui présentent des évidements qui suivent le contour de la silhouette de foulil (1).

7. Dispositif de stockage selon l'une des revendications précédentes, **caractérisé en ce que** la partie de couvercle (5) est sollicitée par un ressort dans la direction d'ouverture.

8. Dispositif de stockage selon l'une des revendications précédentes, **caractérisé par** plusieurs barres (12) parallèles les unes aux autres, associés de manière pivotante à la partie de fond (4), avec des ouvertures d'insertion pour les embouts de tournevis (3).

9. Dispositif de stockage selon la revendication 8, **caractérisé en ce que** les barres (12) couplées les unes aux autres en mouvement pivotent entre une position de prise et une position de stockage lors de la fermeture de la partie de couvercle (5).

10. Dispositif de stockage selon l'une des revendications précédentes, **caractérisé en ce que** la partie de couvercle (5) forme une came de commande en forme de crochet (13), qui coopère avec un tourillon de commande d'une tige de couplage.

11. Dispositif de stockage selon l'une des revendications précédentes, **caractérisé en ce que** l'outil (1) est posé par ajustement serré dans un support (24) de la partie de couvercle (5).

12. Dispositif de stockage selon la revendication 11, **caractérisé en ce que** le support du côté du couvercle forme une surface de contour (24) élastiquement souple qui suit le contour de surface (1') de l'outil (1), avec au moins deux tronçons de serrage opposés.

13. Dispositif de stockage selon la revendication 12, **caractérisé en ce que** la surface de contour (24) est formée par un intrados de la fenêtre (8) avec des parois en matière plastique molle.

14. Dispositif de stockage selon la revendication 13, **caractérisé en ce que** l'intrados avec des parois en matière plastique molle est formé par une garniture (25) de la partie de couvercle (5) en matière plastique molle.

15. Dispositif de stockage selon l'une des revendications précédentes, **caractérisé en ce que** la partie de couvercle (5) ainsi que la partie de fond (4) comportent toutes les deux une garniture (25) en matière plastique molle qui présente une pluralité d'évidements de retenue (26) dans lesquels les outils (27, 30, 31) sont posés par ajustement serré.

16. Dispositif de stockage selon la revendication 15, **caractérisé en ce que** la tête (27) d'une pince est posée dans un évidement de retenue (26) adjacente au tournevis (1).

17. Dispositif de stockage selon la revendication 16, **caractérisé en ce que** le fond de l'évidement de retenue (26) associé à la tête de pince (27) comporte une ouverture de passage formant une fenêtre de visibilité (32) à travers laquelle on peut voir, en particulier, la charnière de la tête de pince.

18. Dispositif de stockage selon l'une des revendications 14 à 17, **caractérisé en ce que** la garniture (25) en matière plastique molle s'étend à travers une ouverture de la coque métallique (33) du couvercle (5) et forme un tronçon du côté extérieur du couvercle auquel la fenêtre (8) et/ou l'ouverture de passage (32) est associé(e).

19. Dispositif de stockage selon l'une des revendications 14 à 18, **caractérisé par** des éléments de prolongement en forme d'îles (34) de la garniture (25) en matière plastique molle, qui font saillie à travers des ouvertures de la coque métallique (33), disposées en forme de quadrillage.
